# FASCICULE DE BREVET EUROPEEN

(11) **EP 0 033 279 B1**
(45) Date de publication et mention de la délivrance du brevet: **05.11.1986**
(21) Numéro de dépôt: 81400103.8
(22) Date de dépôt: 26.01.1981
(51) Int. Cl.: F41G 7/26, G01S 3/78, G05F 1/00

(54) **Système de guidage d'engin par faisceau lumineux**
Leitsystem für Raketen mittels eines optischen Strahles
Missile quidance system by means of an optical beam

(30) Priorité: 29.01.1980 FR 8001840
(43) Date de publication de la demande: 05.08.1981
(73) Titulaire: SOCIETE ANONYME DE TELECOMMUNICATIONS (S.A.T.), 75116 Paris (FR)
(72) Inventeur: Koreicho, Wladimir, F-91380 Chilly Mazarin (FR)
(74) Mandataire: Bloch, Robert

## Description

La présente invention concerne un système de guidage d'engin comprenant une source émettant un faisceau lumineux dont l'axe définit la direction de visée, une mire de modulation placée sur la trajectoire du faisceau, des moyens pour produire un mouvement de rotation relatif entre la mire et le faisceau, des moyens agencés pour fournir sur l'engin une référence angulaire, et, sur l'engin, au moins un détecteur et un circuit de calcul pour déterminer, à partir du signal de sortie du détecteur, les coordonnées du détecteur par rapport à la direction de visée, les gouvernes de l'engin étant actionnées en fonction des dites coordonnées en vue d'asservir la trajectoire de l'engin sur la direction de visée.

On connaît par le brevet français 2 339 832 un tel système de guidage comprenant, pour la modulation du faisceau, une mire tournante en forme de spirale. La mesure des durées d'éclairement de chaque détecteur permet de déterminer la distance du détecteur à l'axe du faisceau, puisque, étant donné la forme de la mire, la durée d'éclairement est fonction de la distance à l'axe.

Mais dans ce système connu, la durée d'éclairement est très variable par rapport à la durée totale de mesure et en particulier la durée d'éclairement relative est voisine de 100 % sur l'axe du faisceau et diminue à mesure qu'on s'écarte de l'axe jusqu'à être voisine de 0 à la limite du champ. Ceci est très désavantageux sur le plan du bilan de liaison car à cet égard, la valeur optimale de la durée d'éclairement relative est égale à 50 %.

La présente invention vise un système de guidage du type décrit plus haut, dans lequel la durée d'éclairement relative du détecteur reste égale à 50 % quelle que soit la position du détecteur.

A cet effet, la présente invention concerne un système du type défini ci-dessus, caractérisé par le fait que la mire est formée comme la superposition d'une première mire divisée en un secteur transparent et un secteur partiellement transparent semi-circulaires, et d'une seconde mire divisée, en quatre secteurs égaux, à savoir deux secteurs transparents et deux secteurs partiellement transparents, par deux courbes symétriques par rapport au centre de la mire, d'équation f (p , σ modulo n) - 0, où p varie de façon monotone en fonction de σ, ta mire de modulation comportant ainsi des secteurs transparents, partiellement transparents et opaques, délimités par des courbes symétriques par rapport au centre de la mire et définissant des angles au centre égaux quel que soit le rayon considéré de manière que la durée d'éclairement relatif du détecteur reste égale à 50 % quelle que soit sa position.

La présente invention concerne également un système du type défini ci-dessus, caractérisé par le fait qu'il est prévu deux mires de modulation qui sont axialement symétriques et déphasées l'une par rapport à l'autre d'un angle donné et occupent à tour de rôle une position active d'interception du faisceau, chaque mire étant divisée en deux secteurs identiques, l'un transparent l'autre opaque, respectivement par une courbe d'équation f (p, a modulo π) = 0 et une courbe d'équation f (p, - σ modulo π) = 0, où p varie de façon monotone en fonction de a, ces courbes étant symétriques par rapport au centre de la mire et définissant des angles au centre égaux quel que soit le rayon considéré de manière que la durée d'éclairement relatif du détecteur reste égale à 50 % quelle que soit la position.

L'invention sera bien comprise à la lecture de la description ci-après d'exemples de réalisation représentés sur les dessins.

Sur les dessins:
- La figure 1 est une vue schématique du système de guidage selon l'invention;
- La figure 2 montre la section du faisceau de guidage au niveau du détecteur de l'engin;
- La figure 3 représente une première forme de réalisation de la mire de modulation;
- les figures 4a et 4b montrent les dessins de mire dont la superposition donne la mire de la figure 3.
- la figure 5 est un diagramme de signaux illustrant le principe de modulation.
- les figures 6a et 6b illustrent une autre forme de réalisation des moyens de modulation.

Le système de guidage schématisé à la figure 1 comprend une source lumineuse 1, par exemple une source laser émettant dans t'infrarouge telle qu'un laser à C0₂. On utilise de préférence dans l'invention un laser à émission continue. Mais on peut aussi envisager d'utiliser comme source une diode électroluminescente du type AsGa.

Le faisceau émis par la source 1 est modulé en amplitude à une fréquence élevée par un modulateur électro-optique 2 qui est conçu pour fournir une référence angulaire. A cet effet, la fréquence de modulation du faisceau est modifiée d'une façon déterminée, en synchronisme avec la rotation de la mire décrite ci-après.

Le faisceau issu du modulateur 2 est modulé par une mire tournante 3 entraînée en rotation à une vitesse angulaire o par un mécanisme 4 et décrite plus en détail ci-après. L'important étant qu'un mouvement de rotation relatif ait lieu entre la mire 3 et le faisceau, on pourrait aussi laisser la mire fixe et faire tourner le faisceau par exemple au moyen d'un prisme de Wollaston. Le faisceau résultant traverse ensuite une optique d'émission 5.

L'engin E se dirige vers la cible C sur laquelle est pointé le faisceau.II porte un (ou plusieurs) détecteur D qui transforme le rayonnement lumineux qu'il reçoit en provenance de la source 1 en un signal électrique. Du fait que le faisceau lumineux est modulé, le signal électrique l'est aussi et le principe de modulation, exposé ci-après, est tel que les coordonnées polaires (p, 9) du détecteur D par rapport à l'axe du faisceau puissent être déduites du signal de sortie du détecteur.

Les signaux représentatifs des dites coordonnées sont appliqués au circuit de commande des gouvernes prévues sur l'engin, de manière à asservir la trajectoire de l'engin sur l'axe du faisceau.

Il faut noter que l'optique d'émission 5 est conçue pour maintenir sensiblement constante la section du faisceau projetée au niveau du détecteur, et donc la puissance lumineuse reçue par le détecteur. L'optique 5 est munie à cet effet d'un dispostitif du type zoom.

La mire 3 représentée à la fig. 3 peut être considérée comme la superposition de deux mires 6 et 7 représentées respectivement aux fig. 4a et 4b.

La première est composée d'un secteur transparent et d'un secteur semi-transparent de forme semi-circulaire. La composante de modulation résultante dans le signal de sortie du détecteur D est le signal S₁ (ω t) (voir fig. 5).

Grâce à la variation de fréquence effectuée par le modulateur 2 en synchronisme avec la rotation de la mire 3, le circuit de traitement prévu sur l'engin élabore un signal de référence R₁ (ω t) de même fréquence correspondant à l'axe x_{H} et il est clair que l'angle polaire 6 peut être déterminé facilement en mesurant le déphasage entre S₁ (ω t) et R₁ (ωt).

La mire 7 représenteé à la figure 4b définit quatre secteurs identiques, alternativement transparents et semitransparents qui sont délimités par des sections de spirale d'Archimède d'équations p = a (θ modulo π) et

modulo n). La composante de modulation correspondante est représentée par le signal S₂ (mt) et il est facile de comprendre que le déphasage de S₂ (o t) par rapport à un signal de référence R₂ (ω t), dont la fréquence est double de celle de R₁ (ω t), est fonction du rayon vecteur p. Ce déphasage est donné par la relation

et comme on peut déterminer 0 par le déphasage entre S₁ (ωt) et R₁ (ωt), il est facile également de déterminer p.

Les signaux S, et S₂ sont facilement déduits du signal S (ωt) que l'on obtient à la sortie du détecteur D après amplification et mise en forme appropriée.

Il faut noter, en ce qui concerne la mire représentée à la figure 3, qu'elle comporte des secteurs transparents (éclairement à 100 %), des secteurs semi-transparents (éclairement à 50 %), représentés en hachures espacées, et des secteurs opaques (éclairement à 0 %), représentés en hachures serrées. Au plan des opacités, il ne faut pas considérer la mire de la figure 3 comme formée de la superposition des mires des figures 4a et 4b, car la superposition de deux secteurs semi-transparents ne donnerait pas une opacité complète. Les mires des figures 4a et 4b sont fictives et ne sont représentées que dans un but d'explication.

Il faut souligner que, pour chacune des mires fictives des figures 4a et 4b, la durée d'éclairement total, correspondant au total des angles au centre définis par les secteurs transparents serait égale à la durée de semi- éclairement, correspondant au total des angles au centre définis par les secteurs semi- transparents, quel que soit le rayon considéré. Il en résulte que la durée d'éclairement relative de la mire de la figure 3 est égale à 50 % quel que soit le rayon considéré, cette durée relative étant égale à 100 . Σ ET + 50. Σ_{SE,} Σ_{ET} et Σ_{SE} désignant le total des angles au centre définis respectivement par les secteurs transparents et les secteurs semi-transparents de la mire.

Comme on l'a indiqué précédemment, il s'agit là d'une caractéristique très avantageuse sur le plan du bilan de liaison du système.

En outre, et toujours sur le plan du bilan de liaison, l'invention permet d'obtenir une variation de signal maximale, ainsi qu'une variation des paramètres p et σ dans des étendues de mesure aussi maximales.

Les figures 6a et 6b illustrent une autre forme de réalisation des moyens de modulation. Dans ce cas, il est prévu deux mires 14a et 14b qui sont mues de façon cadencée par un mécanisme de commutation, non représenté, de manière que le faisceau soit modulé tour à tour par la mire 14a et par la mire 14b.

Les mires 14a et 14b sont axialement symétriques et formées chacune de deux secteurs identiques délimités par une courbe 15a, 15b, formée de deux sections de spirale d'Archimède p = a θ et p = - a σ symétriques par rapport au centre de la mire. Les deux mires sont déphasées d'un angle donné, qui vaut 90° dans l'exemple représenté. Des moyens sont prévus bien entendu pour créer un mouvement de rotation entre le faisceau et les mires, par exemple un organe optique faisant tourner le faisceau ou un mécanisme pour entraîner les mires en rotation dans le même sens à la même vitesse angulaire ω.

Comme indiqué précédemment, on déduit du signal de sortie du détecteur D les composantes imputables aux mires respectives et on détermine leur déphasage ϕa, ϕb par rapport à un signal de référence.

Les déphasages sont donnés par les relations et On en tire et

Le circuit de traitement permettant le calcul de p et θ n'est pas décrit ici, car il est tout à fait à la portée de l'homme de l'art.

La forme de réalisation représentée aux figs. 6a et 6b ne nécessite qu'un seul signal de référence R (ω t) au lieu de deux dans la réalisation des figs. 3a et 3b. Elle est en outre plus avantageuse sur le plan de la diffraction.

On peut aussi envisager, en variante, de faire tourner les mires 14a et 14b à la même vitesse, mais en sens inverses.

Dans les réalisations décrites, les courbes délimitant les secteurs sont des sections de spirale d'Archimède, ce qui fournit une relation linéaire entre p et 0. Mais l'invention n'est pas limitée à ce type de courbes et on peut envisager de façon plus générale toute courbe d'équation f (p, θ) = O où p varie de façon monotone en fonction de θ .

## Revendications

1.- Système de guidage d'engin comprenant une source émettant un faisceau lumineux dont l'axe définit la direction de visée, une mire de modulation placée sur la trajectoire du faisceau, des moyens pour produire un mouvement de rotation relatif entre la mire et le faisceau, des moyens agencés pour fournir sur l'engin une référence angulaire, et, sur l'engin, au moins un détecteur et un circuit de calcul.pour déterminer, à partir du signal de sortie du détecteur, les coordonnées du détecteur par rapport à la direction de visée, les gouvernes de l'engin étant actionnées en fonction des dites coordonnées en vue d'asservir la trajectoire de l'engin sur la direction de visée, caractérise par le fait que la mire est formée comme la superposition d'une première mire divisée en un secteur transparent et un secteur partiellement transparent semicirculaires, et d'une seconde mire divisée, en quatre secteurs égaux, à savoir deux secteurs transparents et deux secteurs partiellement transparents, par deux courbes symétriques par rapport au centre de la mire, d'équation f (p, 8 modulo π) = O, où p varie de façon monotone en fonction de 9, la mire de modulation comportant ainsi des secteurs transparents, partiellement transparents et opaques, délimités par des courbes symétriques par rapport au centre de la mire et définissant des angles au centre égaux quel que soit le rayon considéré de manière que la durée d'éclairement relatif du détecteur reste égale à 50 % quelle que soit sa position.

2.- Système de guidage d'engin comprenant une source émettant un faisceau lumineux dont l'axe définit la direction de visée, au moins une mire de modulation placée sur la trajectoire du faisceau, des moyens pour produire un mouvement de rotation relatif entre la mire et le faisceau, des moyens agencés pour fournir sur l'engin une référence angulaire, et, sur l'engin, au moins un détecteur et un circuit de calcul pour déterminer, à partir du signal de sortie du détecteur, les coordonnées du détecteur par rapport à la direction de visée, les gouvernes de l'engin étant actionnées en fonction des dites coordonnées en vue d'asservir la trajectoire de l'engin sur la direction de visée, caractérisé par le fait qu'il est prévu deux mires de modulation qui sont axialement symétriques et déphasées l'une par rapport à l'autre d'un angle donné et occupent à tour de rôle une position active d'interception du faisceau, chaque mire étant divisée en deux secteurs identiques, l'un transparent l'autre opaque, reapectivement par une courbe d'équation f (p , θ modulo π) = 0 et une courbe d'équation f (p, - 8 modulo n ) = O, où p varie de façon monotone en fonction de 0, ces courbes étant symétriques par rapport au centre de la mire et définissant des angles au centre égaux quel que soit le rayon considéré de manière que la durée d'éclairement relatif du détecteur reste égale à 50 % quelle que aoit la position.

3.- Système selon la revendication 2, caractérisé par le fait que les deux mires tournent dans le même sens.

4.- Système selon la revendication 2, caractérisé par le fait que les deux mires tournent en sens inverse.

5.- Système selon l'une des revendications 1 à 4, caractérisé par le fait que chacune des dites courbes est formée de deux sections de spirale d'Archimède d'équations p = a θ et p = -a θ .

## Patentansprüche

1. Flugkörper-Lenksystem mit einem Sender für ein Lichtbündel, dessen Achse die Zielrichtung definiert, einer in der Bahn des Lichtbündels angeordneten Modulationsblende, einer Einrichtung, um zwischen der Blende und dem Licntbündel eine relative Rotationbewegung zu erzeugen, einer Anordnung, um an den Flugkörper ein winkelbezogenes Bezugssignal zu liefern, und einem an dem Flugkörper befindlichen Empfänger und einer an dem Flugkörper befindlichen Rechnerschaltung, um, ausgehend von einem Ausgangssignal des Empfängers, die Koordinaten des Empfängers bezogen auf die Zielrichtung zu bestimmen, wobei das Steuersystem des Flugkörpers in Abhängigkeit von diesen Koordinaten betätigbar ist, um die Flugkörper-Flugbahn auf die Zielrichtung auszurichten, dadurch gekennzeichnet, daß die Blende durch Uberlagerung einer ersten Blende, die in einen halbkreisförmigen transparenten Sektor und einen halbkreisförmigen partiell transparenenten Sektor aufgeteilt ist, mit einer zweiten Blende gebildet ist, die von zwei bezogen auf das Blendenzentrum symmetrischen Linien mit der Gleichung f (p, 9 modulo n) = 0, wobei p monoton als Funktion von θ veränderlich ist, in vier gleiche, nämlich zwei transparente und zwei partiell transparente Flächen aufgeteilt ist, derart, daß die Modulationsblende somit transparente, partiell transparente und opake Abschnitte aufweist, die durch symmetrisch zum Blendenzentrum verlaufende Kurven begrenzt sind und gleiche Zentriwinkel definieren, welches auch immer der einzelne Lichtstrahl sei, derart, daß die relative Beleuchtungsdauer des Empfängers unabhängig von seiner Position stets gleich 50 3% beträgt.

2. Flugkörper-Lenksystem mit einem Sender für ein Lichtbündel, dessen Achse die Zielrichtung definiert, mindestens einer in der Bahn des Lichtbündels angeordneten Modulationsblende, einer Einrichtung, um zwischen der Blende und dem Lichtbündel eine relative Rotationsbewegung zu erzeugen einer Anordnung um an den Flugkörper ein winkelbezogenes Bezugssignal zu liefern und einem an dem Flugkörper befindlichen Empfänger und einer an dem Flugkörper befindlichen Rechnerschaltung, um, ausgehend von einem Ausgangssignal des Empfängers, die Koordinaten des Empfängers bezogen auf die Zielrichtung zu bestimmen, wobei das Steuersystem des Flugkörpers in Abhängigkeit von diesen Koordinaten betätigbar ist, um die Flugkörper-Flugbahn auf die Zielrichtung . auszurichten, dadurch gekennzeichnet, daß zwei Modulationsblenden vorgesehen sind, die axial symmetrisch angeordnet und relativ zueinander um einen bestimmten Winkel phasenversetzt sind und der Reihe nach eine aktive, das Lichtbündel auffangende Position einnehmen, wobei jede Blende jeweils durch eine Kurve mit der Gleichung f (p, 9 modulo n) - 0 bzw. eine Kurve mit der Gleichung f (p, -θ modulo n) - 0, wobei p monoton als Funktion von 0 veränderlich ist, in zwei indentische Flächen, eine transparente und eine opake Fläche, aufgeteilt ist, wobei diese Kurven symmetrisch zum Blendenzentrum sind und gleiche Zentriwinkel definieren, welches auch immer der einzelne Lichtstrahl sei, derart, daß die relative Beleuchtungsdauer des Empfängers unabhängig von seiner Position stets gleich 50 % beträgt.

3. Flugkörper-Lenksystem nach Anspruch 2, dadurch gekennzeichnet, daß die beiden Blenden in gleicher Richtung rotieren.

4. Flugkörper-Lenksystem nach Anspruch 2, dadurch gekennzeichnet, daß die beiden Blenden in entgegengesetzter Richtung rotieren.

5. Flugkörper-Lenksystem nach einem der Ansprüche 1 bis 4, dadurch gekennzeichnet, daß jede der Kurven durch zwei Abschnitte einer archimedischen Spirale mit der Gleichung p - a 8 und p= -a 0 gebildet ist.

## Claims

1.- System for guiding a missile, comprising a source emitting a light beam of which the axis defines the direction of sight, at least one modulation sight placed in the path of the beam, means for producing a relative movement of rotation between the sight and the beam, means for furnishing, on the missile, an angular reference, and, on the missile, at least one detector and a calculating circuit for determining, from the output signal from the detector, the coordinates of the detector with respect to the direction of sight, the control surfaces of the missile being actuated as a function of said coordinates with a view to controlling the path of the missile on the direction of sight, characterized in that the sight is formed as the superposition of a first sight divided into a transparent sector and a semi-transparent sector, which are semi-circular, and of a second sight divided into four equal sectors, namely two transparent sectors and two semi-transparent sectors, by two curves symmetrical with respect to the center of the sight, having for equation f(p,a modulo π) = 0, whese p varies monotonically as a function of σ, the modulation sight this comprising transparent, semi-transparent and opaque sectors, defined by curves symmetrical with respect to the center of the sight, and defining angles at the center which are equal whatever the radius in question, so that the duration of relative illumination of the detector remains equal to 50 %, whatever its position.

2.- System for guiding a missile, comprising a source emitting a light beam of which the axis defines the direction of sight, at least one modulation sight placed in the path of the beam, means for producing a relative movement of rotation between the sight and the beam, means for furnishing, on the missile, an angular reference and, on the missile, at least one detector and a calculating circuit for determining, from the output signal from the detector, the coordinates of the detector with respect to the direction of sight, the control surfaces of the missile being actuated as a function of said coordinates with a view to controlling the path of the missile on the direction of sight, characterized in that two modulation sights are provided for, which are axially symmetric and one another phase shifted of a given angle and occupy in turn an active position of beam interception, each sight being divided into two identical sectors, one transparent and the other opaque, respectively by a curve of equation f(p, θ modulo π) = 0 and a curve of equation f(p-θ modulo π) = 0, where p varies monotonically as a function of θ, these curves being symmetrical with respect to the center and defining angles at the center which are equal whatever the radius in question, so that the duration of relative illumination of the detector remains equal to 50 %, whatever its position.

3.- The system of claim 2, characterized in that the two sights rotate in the same direction.

4.- The system of claim 2, characterized in that said two sights rotate in opposite directions.

5.- The system of one of claims 1 to 4, characterized in that each of said curves is formed by two sections of Archimedes' spirel of equations p = a θ and p - -a 0.
